# EUROPÄISCHE PATENTSCHRIFT

(11) **EP 2 684 474 B1**
(45) Veröffentlichungstag und Bekanntmachung des Hinweises auf die Patenterteilung: **23.09.2015**
(21) Anmeldenummer: 13174768.5
(22) Anmeldetag: 02.07.2013
(51) Int. Cl.: A42B 3/00, A42B 3/04

(54) **Schutzhelm mit integriertem Helmüberzug**
Protective helmet with an integrated cover
Casque de protection avec housse de casque intégrée

(30) Priorität: 09.07.2012 DE 102012211946
(43) Veröffentlichungstag der Anmeldung: 15.01.2014
(73) Patentinhaber: ABUS August Bremicker Söhne KG, 58300 Wetter-Volmarstein (DE)
(72) Erfinder:
(74) Vertreter: Manitz, Finsterwald & Partner GbR

(56) Entgegenhaltungen:
- EP-A2- 1 949 808
- US-A1- 2001 004 773
- US-A1- 2008 109 948
- US-A1- 2008 244 810

## Beschreibung

Die vorliegende Erfindung betrifft einen Schutzhelm, insbesondere einen Fahrradhelm, der einen Helmkörper mit zumindest einer Belüftungsöffnung und einen Helmüberzug aufweist, wobei der Helmkörper eine Aufbewahrungsvorrichtung für den Helmüberzug umfasst, die Aufbewahrungsvorrichtung eine Abdeckung umfasst, mittels welcher die Aufbewahrungsvorrichtung verschließbar oder versperrbar ist, und der Helmüberzug wenigstens einen Verbindungsabschnitt aufweist, der mit der Aufbewahrungsvorrichtung nicht lösbar verbunden ist.

Ein Schutzhelm ist beispielsweise aus der EP 0 370 696 A2 bekannt. Diese offenbart einen Schutzhelm aufweisend einen Helmkörper, welcher an eine Kopfform angepasst ist und eine Vielzahl von Belüftungsöffnungen umfassen kann, die sich durch den Helmkörper erstrecken. Die Belüftungsöffnungen dienen dabei dazu, beispielsweise beim Gebrauch als Fahrradhelm, für eine Ventilation zwischen dem Helmkörper und dem Kopf eines Trägers zu sorgen. Auf diese Weise werden ein Hitzestau und damit ein unangenehmes Tragegefühl für den Träger vermieden.

Der Helmkörper bekannter Schutzhelme kann eine stoßabsorbierende Helmschale, ein Innenfutter, eine äußere Dekorschale und/oder ein Visier aufweisen. Insbesondere nimmt die Helmschale bei einem Sturz auf den Schutzhelm wirkende Kräfte auf und verteilt diese gleichmäßig auf der Kopfoberfläche des Trägers, wodurch Verletzungen des Kopfes des Trägers vermieden werden können.

Ebenso ist es bekannt, Schutzhelme mit einem System von Befestigungsbändern, die beispielsweise unterhalb des Kinns und entlang des Nackens des Trägers geführt sind und teilweise auch entlang oder innerhalb des Helmkörpers verlaufen können, am Kopf des Trägers zu sichern.

Nachteiligerweise ist bei bekannten Schutzhelmen insbesondere die Geometrie der Belüftungsöffnungen fest vorgegeben, wobei durch die Belüftungsöffnungen insbesondere Nässe und Kälte eindringen kann.

Die US 2008/0109948 A1 offenbart einen Schutzhelm gemäß dem Oberbegriff des Anspruchs 1, welcher eine in einer Polsterung des Schutzhelms angeordneten Tasche umfasst, in der ein Helmüberzug verstaubar ist.

Es ist eine der Erfindung zugrunde liegende Aufgabe, einen Schutzhelm anzugeben, welcher möglichst einfach an verschiedene Wetterbedingungen anpassbar ist und zugleich die Sicherheit des Trägers erhöht.

Die Lösung dieser Aufgabe erfolgt durch einen Schutzhelm mit den Merkmalen des Anspruchs 1, und insbesondere dadurch, dass die Aufbewahrungsvorrichtung ein Behältnis umfasst, das in den Helmkörper integriert ist, und die Abdeckung in einem geschlossenen Zustand arretierbar ist, wobei die Abdeckung auch dann verschließbar und arretierbar ist, wenn der Helmüberzug nicht in dem Behältnis verstaut ist, sondern über den Helmkörper übergezogen ist, und der Helmüberzug wenigstens eine Befestigungseinrichtung aufweist, die an einem Befestigungsabschnitt des Helmkörpers lösbar befestigbar ist, wenn der Helmüberzug dem Helmkörper übergezogen ist.

Der Helmüberzug kann eine flexible, flächige Gestalt aufweisen und beispielsweise aus einer Folie oder einem Gewebe gebildet sein. Er kann wahlweise zusammengefaltet in der Aufbewahrungsvorrichtung verstaut sein, oder aus der Aufbewahrungsvorrichtung entnommen und dem Helmkörper übergezogen werden, um insbesondere als Regen- und/oder Windschutz die Belüftungsöffnung zu überdecken.

Der erfindungsgemäße Schutzhelm umfasst, somit einen Helmüberzug, der an den Helmkörper angepasst sein kann und somit einen optimalen Sitz an dem Helmkörper aufweisen kann. Weiterhin kann der Helmüberzug auf einfache Weise in dem Schutzhelm mitgeführt werden, indem der Helmüberzug in der Aufbewahrungsvorrichtung verstaut wird. Ist der Helmüberzug zudem unlösbar mit der Aufbewahrungsvorrichtung verbunden, wird ein Vergessen oder Verlieren des Helmüberzugs unmöglich gemacht.

Der erfindungsgemäße Schutzhelm kann folglich innerhalb kürzester Zeit auf verschiedene Wetterbedingungen eingestellt werden. Beginnt es beispielsweise zu regnen, so muss lediglich der Helmüberzug aus der Aufbewahrungsvorrichtung entnommen werden und über den Helmkörper übergezogen werden. Durch den automatisch mitgeführten Helmüberzug muss der Träger nicht für bestimmte Wettersituationen vorplanen, sondern kann den Schutzhelm spontan an Veränderungen anpassen.

Fällt kein Regen mehr oder steigt die Umgebungstemperatur kann der Helmüberzug von dem Helmkörper abgenommen werden und in der Aufbewahrungsvorrichtung verstaut werden. Die Aufbewahrungsvorrichtung kann dabei beispielsweise eine in den Helmkörper integrierte Schale sein. Alternativ kann die Aufbewahrungsvorrichtung auch durch den Helmkörper selbst gebildet sein, beispielsweise durch eine Vertiefung im Helmkörper. Die Aufbewahrungsvorrichtung kann auch ein separates Behältnis umfassen, welches in den Helmkörper integriert ist. Bevorzugt besitzt die Aufbewahrungsvorrichtung nur eine einzige Zugangsöffnung, insbesondere an der Außenseite des Schutzhelms.

Gemäß einer vorteilhaften Ausführungsform ist die Aufbewahrungsvorrichtung in einem am Hinterkopf zu liegen kommenden hinteren Bereich des Helmkörpers angeordnet. In diesem Bereich ist insbesondere eine unauffällige und wenig störende Anordnung der Aufbewahrungsvorrichtung möglich. Zudem liegt die Aufbewahrungsvorrichtung somit in einem Randbereich des Helmkörpers. Der sich in übergezogener Position von der Aufbewahrungsvorrichtung weg erstreckende Helmüberzug kann somit auf einfache Weise den gesamten Helmkörper überdecken und muss sich nicht von der Aufbewahrungsvorrichtung in zwei Hauptrichtungen erstrecken.

Erfindungsgemäß umfasst die Aufbewahrungsvorrichtung eine Abdeckung, mittels welcher die Aufbewahrungsvorrichtung verschließbar oder versperrbar ist. In einem verschlossenen oder versperrten Zustand kann der Helmüberzug somit von der Abdeckung in der Aufbewahrungsvorrichtung gehalten werden. Ebenfalls ist es möglich, dass der Helmüberzug im verschlossenen Zustand von der Abdeckung komplett verdeckt wird und somit von außen nicht sichtbar ist.

Ebenfalls erfindungsgemäß ist die Abdeckung in einem geschlossenen Zustand arretierbar. Eine Arretierung kann beispielsweise durch eine Rasteinrichtung, insbesondere einen Rastdorn, eine Klemmeinrichtung oder einen Klettverschluss erfolgen. Die Abdeckung kann somit sicher verschlossen aber auch leicht geöffnet werden, insbesondere dann, wenn die Abdeckung weiterhin eine Betätigungslasche zum Öffnen oder Schließen aufweist, welche ein einfaches manuelles Öffnen und Schließen der Abdeckung ermöglicht. Weiterhin kann die Abdeckung an einer Außenseite eine Sicherheitseinrichtung, beispielsweise einen Reflektor, umfassen.

Erfindungsgemäß umfasst die Aufbewahrungsvorrichtung ein Behältnis, das in den Helmkörper integriert ist. Beispielsweise kann das Behältnis in den Helmkörper eingesetzt oder eingelassen sein, insbesondere ist das Behältnis dabei von dem Material des Helmkörpers umspritzt oder umschäumt. Beispielsweise kann das Behältnis wannenartig ausgebildet sein, wobei das Volumen der Wanne an das Volumen des Helmüberzugs im zusammengefalteten Zustand angepasst sein kann.

Vorzugsweise ist das Behältnis aus einem stoßabsorbierenden Material gebildet und/oder weist eine stoßabsorbierende Form auf. Beispielsweise kann das Behältnis Sollknickstellen, Sollbruchstellen oder einen zur Deformation vorgesehenen Bereich umfassen.

Gemäß einer weiteren Ausführungsform schließt das Behältnis im Wesentlichen bündig mit der Außenseite des Helmkörpers ab. Auf diese Weise kann eine gefällige Form des Helmkörpers erreicht werden, welcher somit insbesondere keine Erhöhung durch das Behältnis aufweist. Die Aufbewahrungsvorrichtung kann somit derart ausgeführt sein, dass sie nur schwer von außen zu erkennen ist.

Besonders bevorzugt ist der Helmüberzug flexibel ausgebildet und in einem zusammengefalteten Zustand in der Aufbewahrungsvorrichtung verstaubar, wobei der Helmüberzug wahlweise aus der Aufbewahrungsvorrichtung entnehmbar und dem Helmkörper überziehbar ist, um die Belüftungsöffnung zu überdecken.

Ein flexibel gestalteter Helmüberzug gestattet ein einfaches Zusammenfalten, Zusammenrollen oder Zusammenknüllen, wobei der Helmüberzug im nicht entfalteten Zustand in der Aufbewahrungsvorrichtung verstaubar ist. Bei Bedarf kann der Helmüberzug aus der Aufbewahrungsvorrichtung entnommen werden und dem Helmkörper übergezogen werden, wodurch die Belüftungsöffnung des Schutzhelms überdeckt wird. Auf diese Weise können beispielsweise Kälte oder Regen bzw. Nässe, die üblicherweise durch die Belüftungsöffnung an den Kopf des Trägers dringen, den Helmkörper nicht mehr durchdringen. Der Helmüberzug kann den Träger somit vor Regen oder Kälte schützen.

Der Helmüberzug ist vorzugsweise ein fester Bestandteil des Schutzhelms. Gemäß der Erfindung weist der Helmüberzug wenigstens einen Verbindungsabschnitt auf, der mit der Aufbewahrungsvorrichtung nicht lösbar verbunden ist. Ein Verlieren oder Vergessen des Helmüberzugs ist somit ausgeschlossen.

Erfindungsgemäß weist der Helmüberzug wenigstens eine Befestigungseinrichtung auf, die an einem Befestigungsabschnitt des Helmkörpers lösbar befestigbar ist, wenn der Helmüberzug dem Helmkörper übergezogen ist.

Insbesondere kann die Befestigungseinrichtung einen Druckknopf, einen Klettverschluss und/oder ein eine Kante des Helmkörpers umgreifendes elastisches Band umfassen. Durch die Befestigungseinrichtung ist eine Sicherung des Helmüberzugs in der übergezogenen Position auf einfache Weise möglich. Durch die lösbare Befestigung ist ein Verstauen des Helmüberzugs jederzeit möglich. Das elastische Band kann beispielsweise die gesamte Kante des Helmkörpers umgreifen oder lediglich in einem Bereich der Kante, bevorzugt in einem der Aufbewahrungsvorrichtung gegenüberliegenden Bereich, angeordnet sein.

Weiterhin kann der Helmüberzug ein weiteres elastisches Band aufweisen, welches eine Rückholvorrichtung bildet und den Helmüberzug in Richtung der Aufbewahrungsvorrichtung zieht, wenn der Helmüberzug nicht durch die Befestigungseinrichtung am Helmkörper gesichert ist. Ein Verstauen des Helmüberzugs kann durch die Rückholvorrichtung erleichtert werden.

Nach einer weiteren Ausführungsform ist der Helmüberzug im Wesentlichen über die gesamte Außenseite des Helmkörpers überziehbar. Somit kann die Außenseite des Helmkörpers großteils von dem Helmüberzug bedeckt werden, insbesondere kann die Belüftungsöffnung bzw. eine Vielzahl von Belüftungsöffnungen von dem Helmüberzug bedeckt werden. Ein Eindringen von Regen oder Kälte in die Belüftungsöffnungen kann somit durch den Helmüberzug verhindert werden. Bestimmte Bereiche der Außenseite des Helmkörpers können jedoch von dem Helmüberzug frei bleiben, insbesondere ohnehin geschlossene Randbereiche des Helmkörpers und/oder Sicherheitseinrichtungen. Auch können Belüftungsöffnungen frei bleiben, wenn diese nicht derart ausgerichtet sind, dass Regen in sie eindringen kann. Auf diese Weise kann eine Minimalbelüftung trotz übergezogenem Helmüberzug sichergestellt werden.

Bevorzugt kann der Helmüberzug zumindest eine Aussparung oder ein Sichtfenster umfassen, welche bzw. welches in einem übergezogenen Zustand des Helmüberzugs die Sicht auf Sicherheitseinrichtungen des Helmkörpers, insbesondere Reflektoren und/oder Leuchten, ermöglicht. Auf diese Weise behalten die Sicherheitseinrichtungen des Schutzhelms ihre Funktion und werden nicht von dem Helmüberzug verdeckt, wenn der Helmüberzug über den Helmkörper übergezogen ist.

Gemäß einer weiteren Ausführungsform ist der Helmüberzug wasser- und/oder winddicht ausgebildet. Der Träger des erfindungsgemäßen Schutzhelms kann somit vor Nässe und Zugluft geschützt werden.

Der Helmüberzug kann weiterhin zumindest bereichsweise lichtreflektierend ausgebildet sein. Auf diese Weise erhöht sich die Sichtbarkeit des erfindungsgemäßen Schutzhelms, insbesondere bei Dunkelheit.

Die Farbe des Helmüberzugs kann an die Farbe des Helmkörpers angepasst sein, wodurch sich ein unauffälliger Helmüberzug ergibt. Alternativ kann die Farbe des Helmüberzugs komplementär zu der Farbe des Helmkörpers und/oder als Signalfarbe ausgelegt sein, um eine bessere Sichtbarkeit zu erreichen.

Weiterhin kann der Helmüberzug derart befestigt sein, dass er wendbar ist und folglich mit seiner einen oder seiner anderen Oberfläche an dem Helmkörper anliegen kann. In diesem Fall kann der Helmüberzug auf der einen und der anderen Oberfläche jeweils eine unterschiedliche Farbe aufweisen, so dass der Träger die Farbe wählen kann, die nach außen sichtbar ist. Insbesondere kann dann in der Nacht eine Signalfarbe gewählt werden.

Die Erfindung wird im Folgenden rein beispielhaft anhand vorteilhafter Ausführungsformen und unter Bezugnahme auf die Zeichnungen beschrieben. Es zeigen in schematischer Ansicht:
- Fig. 1: eine Seitenansicht eines erfindungsgemäßen Schutzhelms mit verstautem Helmüberzug;
- Fig. 2: den Schutzhelm von Fig. 1 mit teilweise entfaltetem Helmüberzug;
- Fig. 3: den Schutzhelm von Fig. 1 mit vollständig übergezogenem Helmüberzug;
- Fig. 4: einen erfindungsgemäßen Schutzhelm in Rückansicht mit verstautem Helmüberzug;
- Fig. 5: den Schutzhelm von Fig. 4 mit übergezogenem Helmüberzug;
- Fig. 6: eine erfindungsgemäße Aufbewahrungsvorrichtung.

Fig. 1 zeigt einen erfindungsgemäßen Schutzhelm, welcher als Fahrradhelm 10 ausgeführt ist und eine Vielzahl von Belüftungsöffnungen 12 umfasst, welche sich durch einen Helmkörper 14 hindurch erstrecken. Der Helmkörper 14 kann mittels Befestigungsbändern 16 am Kopf eines Trägers (nicht gezeigt) gesichert werden. In einem vorderen Bereich (auf der rechten Seite von Fig. 1) umfasst der Helmkörper 14 einen Sonnenschutz 18. In einem hinteren Bereich bzw. in einem am Hinterkopf des Trägers zu liegen kommenden Bereich des Helmkörpers 14 ist eine Aufbewahrungsvorrichtung 20 angeordnet, in welcher ein Helmüberzug 22 (vgl. Fig. 2) verstaut ist. Die Aufbewahrungsvorrichtung 20 umfasst eine Wanne 32 (vgl. Fig. 6), welche in den Helmkörper 14 eingelassen ist und bündig mit einer Oberfläche des Helmkörpers 14 abschließt.

Fig. 2 zeigt den Fahrradhelm 10 von Fig. 1 mit teilweise entfaltetem Helmüberzug 22. Durch die flexible Form des Helmüberzugs 22, welcher aus einem wasserundurchlässigen Stoffmaterial gebildet ist, kann der Helmüberzug 22 flexibel bewegt und verformt werden.

Wird der Helmüberzug 22 im Wesentlichen vollständig aus der Aufbewahrungsvorrichtung 20 entnommen, ist die Größe des Helmüberzugs 22 ausreichend, um im Wesentlichen die gesamte äußere Oberfläche des Helmkörpers 14 zu überspannen.

Der Fahrradhelm 10 von Fig. 1 und 2 mit am Helmkörper befestigtem Helmüberzug 22 ist in Fig. 3 in übergezogenem Zustand dargestellt. Der Helmüberzug 22 überdeckt dabei sämtliche Belüftungsöffnungen 12 und wird in dem vorderen Bereich des Helmkörpers 14 von einem Gummiband 24, welches um den Sonnenschutz 18 geschlagen ist, an dem Helmkörper 14 befestigt. Der Helmüberzug 22 weist an seiner äußeren Oberfläche zudem Reflexionsstreifen 26 auf, die eine erhöhte Sichtbarkeit des Fahrradhelms 10 zur Folge haben.

Zum Lösen des Helmüberzugs 22 von dem Helmkörper 14 muss lediglich das Gummiband 24 über den Sonnenschutz 18 zurückgestreift werden, wodurch der Helmüberzug 22 nur noch an der Aufbewahrungsvorrichtung 20 befestigt ist. Somit kann der Helmüberzug 22 zusammengefaltet und in der Aufbewahrungsvorrichtung 20 verstaut werden.

Fig. 4 zeigt eine weitere Ausführungsform eines erfindungsgemäßen Fahrradhelms 10 in Rückansicht, welcher eine Vielzahl von Belüftungsöffnungen 12 aufweist. Die Belüftungsöffnungen 12 stellen eine Verbindung zwischen der Innenseite des Helmkörpers 14 und der gezeigten Außenseite her. Mittig in einem unteren, hinteren Bereich des Helmkörpers 14 ist eine Aufbewahrungsvorrichtung 20, welche eine im Wesentlichen dreieckige Form aufweist, angeordnet. Weiterhin weist der Helmkörper 14 eine in den Helmkörper 14 eingelassene Sicherheitseinrichtung in Form einer LED-Rückleuchte 28 auf, welches wie die Aufbewahrungsvorrichtung 20 eine im Wesentlichen dreieckige Form aufweist.

Der Helmüberzug 22 ist in Fig. 4 nicht dargestellt, da dieser in der Aufbewahrungsvorrichtung 20 verstaut ist und somit nicht zu sehen ist.

In Fig. 5 ist der Fahrradhelm 10 von Fig. 4 mit entfaltetem und den Helmkörper im Wesentlichen überspannenden Helmüberzug 22 gezeigt. Der Helmüberzug 22 erstreckt sich dabei von der Aufbewahrungsvorrichtung 20 zu einem oberen Bereich des Helmkörpers 14 hin und überdeckt die Belüftungsöffnungen 12 in dem oberen Bereich des Helmkörpers 14.

Die Belüftungsöffnungen 12 in einem seitlichen, hinteren Bereich des Helmkörpers 14 werden durch den Helmüberzug 22 nicht überdeckt. Ebenfalls wird die LED-Rückleuchte 28 aufgrund einer Aussparung 30 in dem Helmüberzug 22 von dem Helmüberzug 22 nicht überdeckt und ist somit auch bei überzogenem Helmüberzug 22 von außen sichtbar.

Fig. 6 zeigt eine erfindungsgemäße Aufbewahrungsvorrichtung 20, welche eine Wanne 32 umfasst, die in den Helmkörper 14 (Fig. 1 bis 5) eingelassen sein kann, und deren Volumen derart ausgelegt ist, dass der Helmüberzug 22 in der Wanne 32 verstaubar ist.

Der Helmüberzug 22 weist zwei Befestigungsabschnitte 34 auf, welche mittels Kunststoffnieten 36 mit der Wanne 32 verbunden sind. Die Kunststoffnieten 36 stellen dabei eine nicht lösbare, d.h. permanente Verbindung zwischen der Wanne 32 und dem Helmüberzug 22 her.

Die Aufbewahrungsvorrichtung 20 umfasst zudem eine Abdeckung 38, welche im Stande ist, die Wanne 32 im Wesentlichen zu überdecken und den Helmüberzug 22 in der Wanne 32 zu halten. Die Abdeckung 38 ist um einen flexiblen Bereich 40 schwenkbar und kann somit von der Wanne 32 weggeklappt werden.

Zum Sichern des Helmüberzugs 22 in der Wanne 32 ist die Abdeckung 38 über die Wanne 32 geklappt und mittels eines Rastdorns 42, welcher in eine Aufnahme 44 am Helmkörper 14 oder an der Wanne 32 eingreift, über der Wanne 32 arretiert. Greift der Rastdorn 42 in die Aufnahme 44 ein, so erstreckt sich die Abdeckung 38 im Wesentlichen entlang der äußeren Oberfläche des Helmkörpers 14 und trägt somit nur geringfügig auf. Der Helmüberzug 22 wird durch die Abdeckung 38 in der Wanne 32 gehalten und ist somit sicher in der Aufbewahrungsvorrichtung 20 verstaut. Die Abdeckung 38 kann jedoch auch dann mittels des Rastdorns 42 und der Aufnahme 44 über der Wanne 32 arretiert (d.h. geschlossen) werden, wenn der Helmüberzug 22 nicht in der Wanne 32 verstaut ist, sondern über den Helmkörper 14 übergezogen ist. Die Abdeckung 38 besitzt im Wesentlichen eine dreieckige Form mit abgerundeten Ecken, wobei der Rastdorn 42 der Abdeckung 38 und die zugeordnete Aufnahme 44 des Helmkörpers 14 im Bereich der oberen Spitze der Dreiecksform angeordnet sind, wenn die Abdeckung 38 geschlossen ist (vgl. Fig. 5 und 6). Bei geschlossener Abdeckung 38 (Fig. 5) verlaufen die zwei Befestigungsabschnitte 34 des Helmüberzugs 22 beiderseits des Rastdorns 42 und der Aufnahme 44 (Fig. 6).

Wird der erfindungsgemäße Fahrradhelm 10 getragen und der Träger möchte die Belüftungsöffnungen 12 durch den Helmüberzug 22 verdecken, beispielsweise um das Eindringen von Regen durch die Belüftungsöffnungen 12 zu verhindern, so muss zunächst die Abdeckung 38 geöffnet werden, d.h. der Rastdorn 42 muss aus der Aufnahme 44 entfernt werden, wodurch der in der Wanne 32 verstaute Helmüberzug 22 freigelegt wird. Anschließend wird der Helmüberzug 22 über die Oberfläche des Helmkörpers 14 gezogen, wodurch die Belüftungsöffnungen 12 von dem Helmüberzug 22 verdeckt werden. Danach wird das Gummiband 24 um den Sonnenschutz 18 oder eine vordere Kante des Fahrradhelms 10 umgeschlagen, wodurch der Helmüberzug 22 zum einen an der Vorderseite (durch das Gummiband 24) und in dem hinteren Bereich des Helmkörpers 14 durch die Kunststoffnieten 36 befestigt ist. Der Helmüberzug 22 überspannt somit im Wesentlichen die gesamte äußere Oberfläche des Helmkörpers 14. Zuletzt wird die Abdeckung 38 geschlossen.

### Bezugszeichenliste

- 10: Fahrradhelm
- 12: Belüftungsöffnung
- 14: Helmkörper
- 16: Befestigungsband
- 18: Sonnenschutz
- 20: Aufbewahrungsvorrichtung
- 22: Helmüberzug
- 24: Gummiband
- 26: Reflexionsstreifen
- 28: LED-Rückleuchte
- 30: Aussparung
- 32: Wanne
- 34: Befestigungsabschnitt
- 36: Kunststoffniete
- 38: Abdeckung
- 40: flexibler Bereich
- 42: Rastdorn
- 44: Aufnahme

## Patentansprüche

1. Schutzhelm, insbesondere Fahrradhelm (10), der einen Helmkörper (14) mit zumindest einer Belüftungsöffnung (12) und einen Helmüberzug (22) aufweist, wobei
der Helmkörper (14) eine Aufbewahrungsvorrichtung (20) für den Helmüberzug (22) umfasst,
die Aufbewahrungsvorrichtung (20) eine Abdeckung (38) umfasst, mittels welcher die Aufbewahrungsvorrichtung (20) verschließbar oder versperrbar ist, und
der Helmüberzug (22) wenigstens einen Verbindungsabschnitt (34) aufweist, der mit der Aufbewahrungsvorrichtung (20) nicht lösbar verbunden ist,
**dadurch gekennzeichnet, dass** die Aufbewahrungsvorrichtung (20) ein Behältnis (32) umfasst, das in den Helmkörper (14) integriert ist, und
die Abdeckung (38) in einem geschlossenen Zustand arretierbar ist, wobei die Abdeckung (38) auch dann verschließbar und arretierbar ist, wenn der Helmüberzug (22) nicht in dem Behältnis (32) verstaut ist, sondern über den Helmkörper (14) übergezogen ist,
und der Helmüberzug (22) wenigstens eine Befestigungseinrichtung (24) aufweist, die an einem Befestigungsabschnitt (18) des Helmkörpers (14) lösbar befestigbar ist, wenn der Helmüberzug (22) dem Helmkörper (14) übergezogen ist.

2. Schutzhelm (10) nach Anspruch 1,
**dadurch gekennzeichnet, dass** die Aufbewahrungsvorrichtung (20) in einem am Hinterkopf zu liegen kommenden hinteren Bereich des Helmkörpers (14) angeordnet ist.

3. Schutzhelm (10) nach Anspruch 1 oder 2,
**dadurch gekennzeichnet, dass**
das Behältnis (32) bündig mit der Außenseite des Helmkörpers (14) abschließt.

4. Schutzhelm (10) nach einem der vorstehenden Ansprüche,
**dadurch gekennzeichnet, dass**
der Helmüberzug (22) flexibel und in einem zusammengefalteten Zustand in der Aufbewahrungsvorrichtung (20) verstaubar ist, wobei der Helmüberzug (22) wahlweise aus der Aufbewahrungsvorrichtung (20) entnehmbar und dem Helmkörper (14) überziehbar ist, um die Belüftungsöffnung (12) zu überdecken.

5. Schutzhelm (10) nach einem der vorstehenden Ansprüche,
**dadurch gekennzeichnet, dass**
die Befestigungseinrichtung einen Druckknopf, einen Klettverschluss und/oder ein eine Kante (18) des Helmkörpers umgreifendes elastisches Band (24) umfasst.

6. Schutzhelm (10) nach einem der vorstehenden Ansprüche,
**dadurch gekennzeichnet, dass**
der Helmüberzug (22) im Wesentlichen über die gesamte Außenseite des Helmkörpers (14) überziehbar ist.

7. Schutzhelm (10) nach einem der vorstehenden Ansprüche,
**dadurch gekennzeichnet, dass**
die Aufbewahrungsvorrichtung (20) in einem am Hinterkopf zu liegen kommenden hinteren Bereich des Helmkörpers (14) angeordnet ist, wobei die Befestigungseinrichtung (24) an einem Befestigungsabschnitt (18) an einem vorderen Bereich des Helmkörpers (14) lösbar befestigbar ist, wenn der Helmüberzug (22) dem Helmkörper (14) übergezogen ist, so dass der Helmüberzug (22) im Wesentlichen die gesamte Länge des Helmkörpers (14) überspannt.

8. Schutzhelm (10) nach einem der vorstehenden Ansprüche,
**dadurch gekennzeichnet, dass**
die Aufbewahrungsvorrichtung (20) eine Arretiereinrichtung (42, 44) zum Arretieren der Abdeckung (38) in einer geschlossenen Stellung aufweist, wobei der Helmüberzug (22) zwei Verbindungsabschnitte (34) aufweist, die mit der Aufbewahrungsvorrichtung (20) nicht lösbar verbunden sind, und wobei die zwei Verbindungsabschnitte (34) des Helmüberzugs (22) beiderseits der Arretiereinrichtung (42, 44) verlaufen, wenn der Helmüberzug (22) über den Helmkörper (14) übergezogen ist und die Abdeckung (38) geschlossen und arretiert ist.

9. Schutzhelm (10) nach einem der vorstehenden Ansprüche,
**dadurch gekennzeichnet, dass**
der Helmüberzug (22) zumindest eine Aussparung (30) oder ein Sichtfenster umfasst, welche bzw. welches in einem übergezogenen Zustand des Helmüberzugs (22) die Sicht auf Sicherheitseinrichtungen des Helmkörpers (14), insbesondere Reflektoren und/oder Leuchten (28), ermöglicht.

10. Schutzhelm (10) nach einem der vorstehenden Ansprüche,
**dadurch gekennzeichnet, dass**
der Helmüberzug (22) wasser- und/oder winddicht ausgebildet ist.

## Claims

1. A protective helmet, in particular a bicycle helmet (10), which has a helmet body (14) having at least one ventilation opening (12) and which has a helmet cover (22), wherein
the helmet body (14) comprises a storage apparatus (20) for the helmet cover (22);
the storage apparatus (20) comprises a covering (38) by means of which the storage apparatus (20) can be closed or locked; and
the helmet cover (22) has at least one connection section (34) which is non-releasably connected to the storage apparatus (20), **characterised in that**
the storage apparatus (20) comprises a container (32) which is integrated into the helmet body (14); and
**in that** the covering (38) can be blocked in a closed stage, with the covering (38) also being closable and blockable when the helmet cover (22) is not stowed in the container (32), but is pulled over the helmet body (14);
and **in that** the helmet cover (22) has at least one fastening device (24) which is releasably connected to a fastening section (18) of the helmet body (14) when the helmet cover (22) is pulled over the helmet body (14).

2. A protective helmet (10) in accordance with claim 1,
**characterised in that**
the storage apparatus (20) is arranged in a rear region of the helmet body (14) coming to lie at the back of the head.

3. A protective helmet (10) in accordance with claim 1 or claim 2,
**characterised in that**
the container (32) terminates flush with the outer side of the helmet body (14).

4. A protective helmet (10) in accordance with any one of the preceding claims,
**characterised in that**
the helmet cover (22) can be stowed flexibly and in a folded-together state in the storage apparatus (20), with the helmet cover (22) selectively being removable from the storage apparatus (20) and being able to be pulled over the helmet body (14) to cover the ventilation opening (12).

5. A protective helmet (10) in accordance with any one of the preceding claims,
**characterised in that**
the fastening device comprises a push button, a hook and loop connection and/or an elastic band (24) engaging around an edge (18) of the helmet body.

6. A protective helmet (10) in accordance with any one of the preceding claims,
**characterised in that**
the helmet cover (22) can essentially be pulled over the entire outer side of the helmet body (14).

7. A protective helmet (10) in accordance with any one of the preceding claims,
**characterised in that**
the storage apparatus (20) is arranged in a rear region of the helmet body (14) coming to lie at the back of the head, wherein the fastening device (24) is releasably fastenable to a fastening section (18) at a front region of the helmet body (14) when the helmet cover (22) is pulled over the helmet body (14) so that the helmet cover (22) essentially spans the total length of the helmet body (14).

8. A protective helmet (10) in accordance with any one of the preceding claims,
**characterised in that**
the storage apparatus (20) has a fixing device (42, 44) for fixing the cover (38) in a closed position, with the helmet cover (22) having two connection sections (34) which are non-releasably connected to the storage apparatus (20), and with the two connection sections (34) of the helmet cover (22) extending at both sides of the fixing device (42, 44) when the helmet cover (22) is pulled over the helmet body (14) and the covering (38) is closed and fixed.

9. A protective helmet (10) in accordance with any one of the preceding claims,
**characterised in that**
the helmet cover (22) comprises at least one cut-out (30) or a viewing window which allows a view of safety devices of the helmet body (14), in particular of reflectors and/or lamps (28), in a covered state of the helmet cover (22).

10. A protective helmet (10) in accordance with any one of the preceding claims,
**characterised in that**
the helmet cover (22) is watertight and/or wind-tight.

## Revendications

1. Casque de protection, en particulier casque de bicyclette (10), qui comprend un corps de casque (14) avec au moins une ouverture d'aération (12) et une housse de casque (22), dans lequel le corps de casque (14) inclut un dispositif de rangement (20) pour la housse de casque (22),
le dispositif de rangement (20) inclut un recouvrement (38) au moyen duquel le dispositif de rangement (20) est susceptible d'être refermé ou verrouillé, et
la housse de casque (22) comprend au moins une portion de liaison (34) qui est reliée de manière non détachable avec le dispositif de rangement (20),
**caractérisé en ce que** le dispositif de rangement (20) inclut un récipient (32) qui est intégré dans le corps de casque (14), et
le recouvrement (38) est susceptible d'être arrêté dans un état fermé, et le recouvrement (30) est également susceptible d'être fermé est arrêté quand la housse de casque (22) n'est pas logée dans le récipient (32) mais tendue par-dessus le corps de casque (14),
et la housse de casque (22) comprend au moins un système de fixation (24) qui peut être fixé de manière détachable sur une portion de fixation (18) du corps de casque (14) quand la housse de casque (22) et tendue par-dessus le corps de casque (14).

2. Casque de protection (10) selon la revendication 1,
**caractérisé en ce que** le dispositif de rangement (20) est agencé dans une région postérieure du corps de casque (14) qui vient se poser contre l'occiput.

3. Casque de protection (10) selon la revendication 1 ou 2,
**caractérisé en ce que** le récipient (32) se termine en affleurement avec la face extérieure du corps de casque (14).

4. Casque de protection (10) selon l'une des revendications précédentes,
**caractérisé en ce que** la housse de casque (22) est flexible et susceptible d'être logée, dans un état replié, dans le dispositif de rangement (20), et la housse de casque (22) est capable d'être sélectivement enlevée hors du dispositif de rangement (20) est d'être tendue par-dessus le corps de casque (14) afin de recouvrir l'ouverture d'aération (12).

5. Casque de protection (10) selon l'une des revendications précédentes,
**caractérisé en ce que** le système de fixation inclut un bouton-pression, une fermeture agrippante et/ou une bande élastique (24) qui enserre une bordure (18) du corps de casque.

6. Casque de protection (10) selon l'une des revendications précédentes,
**caractérisé en ce que** la housse de casque (22) est susceptible d'être tendue sensiblement sur la totalité de la face extérieure du corps de casque (14).

7. Casque de protection (10) selon l'une des revendications précédentes,
**caractérisé en ce que** le dispositif de rangement (20) est agencé dans une région postérieure du corps de casque (14) qui vient se poser contre l'occiput, et le système de fixation (24) est susceptible d'être fixé de manière détachable sur une portion de fixation (18) dans une zone antérieure du corps de casque (14), quand la housse de casque (22) est tendue par-dessus le corps de casque (14), de sorte que la housse de casque (22) coiffe sensiblement la totalité de la longueur du corps de casque (14).

8. Casque de protection (10) selon l'une des revendications précédentes,
**caractérisé en ce que** le dispositif de rangement (20) comprend un système d'arrêt (42, 44) pour arrêter le recouvrement (38) dans une position fermée, et la housse de casque (22) comprend deux portions de liaison (34) qui sont reliées de manière non détachable avec le dispositif de rangement (20), et les deux tronçons de liaison (34) de la housse de casque (22) s'étendent sur les deux côtés du système d'arrêt (42, 44) quand la housse de casque (22) est tendue par-dessus le corps de casque (14) et que le recouvrement (38) est fermé et arrêté.

9. Casque de protection (10) selon l'une des revendications précédentes,
**caractérisé en ce que** la housse de casque (22) comporte au moins une échancrure (30) ou une fenêtre d'observation, qui permet, dans un état tendu de la housse de casque (22) une vision vers des systèmes de sécurité du corps de casque (14), en particulier des réflecteurs et/ou des lampes (28).

10. Casque de protection (10) selon l'une des revendications précédentes,
**caractérisé en ce que** la housse de casque (22) est réalisée étanche à l'eau et/ou étanche aux vents.
